# EUROPÄISCHE PATENTSCHRIFT

(11) **EP 0 233 347 B1**
(45) Veröffentlichungstag und Bekanntmachung des Hinweises auf die Patenterteilung: **01.02.1989**
(21) Anmeldenummer: 86117378.9
(22) Anmeldetag: 13.12.1986
(51) Int. Cl.: F41D 10/26, F41D 10/38

(54) **Fördervorrichtung zum Zuführen von Patronen zu einer Feuerwaffe aus einem Trommelmagazin**
Apparatus for feeding cartridges to a firearm from a drum magazine
Dispositif d'alimentation en cartouches d'une arme à feu hors d'un chargeur à tambour

(30) Priorität: 04.02.1986 CH 423/86
(43) Veröffentlichungstag der Anmeldung: 26.08.1987
(73) Patentinhaber: Werkzeugmaschinenfabrik Oerlikon-Bührle AG, 8050 Zürich (CH)
(72) Erfinder: Mannhart, Peter, D-6280 Hochdorf (DE)

(56) Entgegenhaltungen:
- EP-A- 0 111 780
- US-A- 2 910 917

## Beschreibung

Die Erfindung betrifft eine Fördervorrichtung zum Zuführen von Patronen zu einer Feuerwaffe, aus einem Trommelmagazin, das in eine Anzahl Sektoren unterteilt ist, in denen sich je eine Patronenreihe befindet, mit einer ersten Fördervorrichtung, welche die Patronenreihen nacheinander aus den Sektoren des Trommelmagazins herausschiebt, mit einer zweiten Fördervorrichtung, zum Transport der aus den Sektoren herausgeschobenen Patronen zur Feuerwaffe, mit Mitteln, um das Trommelmagazin in einer bestimmten Richtung zu dehen, wobei jeder Sektor des Trommelmagazins eine Entnahmestellung erreicht, während sich das Trommelmagazin in der genannten Richtung dreht, jede Patronenreihe wird in einer ersten gegebenen Richtung aus dem in Entnahmestellung befindlichen Sektor herausgeschoben, die erste Fördervorrichtung ist schräg angeordnet, diese Schräglage ergibt sich als Resultierende aus der gegebenen Drehrichtung des Trommelmagazins und der gegebenen Richtung, in welcher die Patronen aus den Sektoren herausgeschoben werden, mit einer Rücklaufsperre - die mindestens eine schwenkbare Klappe aufweist - zwischen den beiden Fördervorrichtungen, um zu verhindern, dass Patronen in die bereits entleerten Sektoren hineinfallen.

Bei einer bekannten Vorrichtung dieser Art (siehe EP-Patentanmeldung 0111 780 wird die Rücklaufsperre durch einen Schieber gebildet, der eine Durchtrittsöffnung für die aus den Sektoren des Trommelmagazins ausgestossenen Patronen und eine Umlenknase aufweist, durch welche die Patronen in einzelne Aufnahmebecher einer Förderkette der zweiten Fördervorrichtung gelenkt werden. Der EP-A 0 111 780 ist ein weiteres Ausführungsbeispiel gemäss Oberbegriff des Anspruches 1 zu entnehmen, bei diesem wird die Rücklaufsperre durch schwenkbare Klappen gebildet, welche am Ausstossende der Führungsschienen des Trommelmagazins angelenkt sind und die sich beim Ausstossen der Patronen öffnen, jedoch ein Zurückfallen der Patronen in die Sektoren des Trommelmagazins verhindern.

Diese bekannte Vorrichtung, sowohl das erste als auch das zweite Ausführungsbeispiel, hat den Nachteil, dass sie bei hoher Kadenz der Feuerwaffe nicht genügend zuverlässig arbeitet, wodurch Störungen aller Art entstehen.

Die Aufgabe, welche mit der vorliegenden Erfindung gelöst werden soll, besteht in der Schaffung einer Vorrichtung, mit welcher die Patronen zuverlässig von der ersten Fördervorrichtung an die zweite Fördervorrichtung übergeben werden, wobei insbesondere beim Ubergang von einem Sektor zum nächsten Sektor keine Störungen auftreten dürfen, d.h., sobald die letzte Patrone des einen Sektors der zweiten Fördervorrichtung übergeben wurde, soll ohne Unterbruch die erste Patrone des nächsten Sektors der zweiten Fördervorrichtung zugeführt werden.

Diese Aufgage ist erfindungungsgemäss dadurch gelöst, dass die Rücklaufsperre mindestens eine zusätzliche, ebenfalls schwenkbare Klappe aufweist, die miteinander verbunden sind und die zusammen einen trichterförmigen, schwenkbaren Kanal bilden, durch den die Patronen durch die erste Fördervorrichtung zur zweiten Fördervorrichtung geschoben werden. Ein Ausführungsbeispiel der erfindungsgemässen Vorrichtung zur Übergabe von Patronen aus einem Trommelmagazin an eine endlose Förderkette ist im folgenden anhand der beigefügten Zeichnung ausführlich beschrieben.

Es zeigt:
Fig. 1 eine Ansicht eines an sich bekannten Trommelmagazins von oben, mit zwei ersten Fördervorrichtungen teilweise im Schnitt;
Fig. 2 einen Schnitt nach Linie 11-11 in Fig. 1, mit einer der beiden ersten Fördervorrichtungen;
Fig. 3 eine perspektivische Darstellung der beiden ersten Fördervorrichtungen gemäss der vorliegenden Erfindung;
Fig. 4 eine schematische Darstellung einer ersten und einer zweiten Fördervorrichtung gemäss der vorliegenden Erfindung.

Gemäss Fig. 1 und 2 besteht das Trommelmagazin 10 aus einem inneren Behälter 11 und einem äusseren Behälter 12. Im inneren Behälter 11 befindet sich eine erste Sorte Munition 13 und im äusseren Behälter 12 befindet sich eine zweite Sorte Munition 14. Beide Behälter 11 und 12 sind in eine Anzahl Sektoren unterteilt und in jedem Sektor sind gemäss Fig. 2 fünf Patronen enthalten. Im inneren Behälter 11 befindet sich eine erste Fördervorrichtung 15, und im äusseren Behälter 12 befindet sich eine weitere erste Fördervorrichtung 16. Diese beiden ersten Fördervorrichtungen, die auch als Entnahmevorrichtung 15, 16 oder als Schrägabschöpfung bezeichnet werden, sehen gleich aus. Aus Fig. 2 und der folgenden Beschreibung wird der Ausdruck "Schrägabschöpfung" verständlich. Im folgenden wird nur noch die eine der beiden ersten Fördervorrichtungen erläutert. Gemäss Fig. 2 und 3 weist die erste Fördervorrichtung 16 zwei Rollen 17 und 18 auf, über welche ein endloses Band 19 geführt ist. Statt einer einzigen Rolle 17 bzw. 18 können gemäss Fig. 3 zwei Rollen 17, 17a bzw. 18, 18a vorgesehen sein, und statt einem einzigen breiten Förderband 19 können zwei schmale Förderbänder 19 und 19a vorgesehen sein. An diesen Bändern 19 und 19a sind zwei Mitnehmer 20 und 21 befestigt. Das endlose Band 19 mit den beiden Mitnehmern 20 und 21 bewegt sich in Richtung des Pfeiles A, dabei schiebt der obere Mitnehmer 21 eine Patrone 22 eines Sektors aus dem Trommelmagazin 10 heraus. Anschliessend wird der andere Mitnehmer 20 gegen die unterste Patrone 23 des nächsten Sektors stossen und dabei die oberste Patrone 24 des nächsten Sektors aus dem Trommelmagazin herausschieben. Während der Entnahme der Patronen aus dem äusseren Behälter dreht sich gemäss Fig. 1 das ganze Trommelmagazin 10 im Uhrzeigersinne, d.h. in Richtung des Pfeiles B in Fig. 1-3. Diese Drehung der Trommel 10 beim Ausstossen der Patronen aus dem Magazin 10 bewirkt, dass die Patrone 23 (Fig. 2) sich beim Ausstossen durch die Fördervorrichtung 16 schräg nach oben bewegt und an die Stelle gelangt, an der sich in Fig. 2 die Patrone 22 befinder. Die Patrone 22 des einen Sektors und die Patrone 24 des nächsten Sektors werden somit nicht an derselben Stelle einer zweiten, endlosen Fördervorrichtung 25 übergeben. Diese zweite, endlose Fördervorrichtung 25 fördert die Patrone in Richtung des Pfeiles D und bringt die Patronen zu einer nicht dargestellten Feuerwaffe. Das Förderband 25a der zweiten Fördervorrichtung 25 wird gemäss Fig. 2 über zwei Rollen 26 und 27 geführt, und gemäss Fig. 3 und 4 wird das Förderband 30 der zweiten Fördervorrichtung über eine einzige Rolle 31 geführt.

Gemäss Fig. 2 bewegt sich zwischen den beiden Rollen 26 und 27 das endlose Förderband 25a in horizontaler Richtung von Rolle 26 zu Rolle 27. Es spielt daher bei der bekannten Vorrichtung keine Rolle, dass, wie erwähnt, die Patrone 22 an einer anderen Stelle aus dem Behälter 12 der Fördervorrichtung 25 übergeben wird als die Patrone 24, die gemäss Fig. 2 weiter rechts dem Förderband 25a übergeben wird. Die Patronen aus dem inneren Behälter 11 werden einem zweiten Förderband 28 der zweiten Fördervorrichtung 25 übergeben, das sich in Richtung der Pfeile D bewegt, wobei die andere erste Fördervorrichtung 15 die Patronen aus dem inneren Behälter 11 herausschiebt. Auch das zweite Förderband 28 ist über nicht dargestellte Rollen geführt, die im wesentlichen koaxial zu den Rollen 26 und 27 angeordnet sind, sich jedoch in entgegengesetzter Richtung drehen.

Es hat sich nun gezeigt, dass die bisher beschriebene Vorrichtung wesentlich vereinfacht werden kann, d.h., die Ubergabe der Patronen von der ersten Fördervorrichtung 15, 16 zur zweiten Fördervorrichtung 25 kann wesentlich vereinfacht werden, wie anhand der Fig. 3 und 4 erläutert werden soll.

Gemäss Fig. 3 treibt ein Motor 37 über drei Zahnräder 38 eine Welle 39 an. Auf dieser Welle 39 sind einerseits die Rollen 31, 31 a, die hier als Kettenräder dargestellt sind, befestigt und andererseits ein Zahnrad 40, das über Zahnräder 41 die erste Fördervorrichtung 15 bzw.16 antreibt.Die Zahnräder 41 treiben eine Welle 42 an, auf der die Rollen 18 und 18a befestigt sind. An der Welle 39 ist ferner eine Schnecke 43 befestigt, welche über ein Getriebe 44 den inneren Behälter 11 bzw. den äusseren Behälter 12 antreiben, von dem in Fig. 3 nur ein Innenzahnkranz 45 angedeutet ist. Aus den Pfeilen B ist ersichtlich, dass sich die beiden Behälter 11 und 12 in entgegengesetzter Richtung drehen.

In Fig. 4 ist von der ersten Fördervorrichtung 15 und 16 nur der obere Teil dargestellt, nämlich die obere Rolle 18, 18a, das endlose Förderband 19, 19a und der eine Mitnehmer 21. Durch diesen Mitnehmer 21 wird die Patrone 22 aus dem Trommelmagazin 10 herausgeschoben. Von diesem Trommelmagazin 10 ist in Fig. 4 nur eine obere Wand angedeutet, welche eine Öffnung 29 aufweist, die gerade so gross ist, dass rechts die letzte Patrone 22 eines Sektors und anschliessend links die erste Patrone 24 des nächsten Sektors aus dem Magazin 10 ausgestossen werden kann. Gemäss Fig. 3 ist die endlose Förderkette 30 über eine einzige Rolle oder Sternrad 31 geführt und bewegt sich in Richtung der Pfeile D. Sowohl die Patrone 22 als auch die Patrone 24 sind in Fig. 4 in vier verschiedenen Stellungen zu verschiedenen Zeitpunkten dargestellt und mit den Bezugsziffern 22, 22¹, 22² und 223 sowie 24, 241, 24², 24³ bezeichnet, wobei die letzte Stellung der einen Patrone 22³ mit der letzten Stellung der anderen Patrone 24³ zusammenfällt. Zur sicheren Führung der beiden Patronen 22, 24 bei der Übergabe von der ersten Fördervorrichtung 15, 16 zur zweiten Fördervorrichtung 30 sind zwei schwenkbare Klappen 32, 33 vorhanden, welche um Achsen 34 und 35 schwenkbar sind. Für die Übergabe der Patrone 22 an die zweite Fördervorrichtung 30 befinden sich die beiden Klappen 32 und 33 in der mit ausgezogenen Linien dargestellten Lage, und für die Übergabe der Patrone 24 an die endlose Förderkette 30 befinden sich die beiden Klappen 32 und 33 in der mit gestrichelten Linien dargestellten Stellung. Zur Verschwenkung der beiden Klappen 32 und 33 dient eine Kurvenscheibe 36, welche die Klappe 33 aus der ersten in die zweite, mit gestrichelten Linien dargestellte Stellung verschwenkt. Über eine Stange 46 wird dabei auch die andere Klappe 32 verschwenkt. Die Öffnung 29 ist ortsfest. Die Kurvenscheibe 36 ist auch in Fig. 3 angedeutet und befindet sich dort auf Welle 39, während sie sich in der vereinfachten schematischen Darstellung gemäss Fig. 4 weiter unten rechts befindet.

Die Wirkungsweise der beschriebenen Patronenzuführvorrichtung ist wie folgt:
Bei einem Seriefeuer wird, entsprechend der gewünschten Munitionssorte, einer der beiden Elektromotoren 37 (Fig. 3) eingeschaltet, wodurch über die Zahnräder 38 die Welle 39 und über die Zahnräder 40 und 41 die Welle 42 angetrieben werden. Die Wellen 39 und 42 treiben die beiden Fördervorrichtungen 30 bzw 15, 16 gemäss Fig. 4 an. Die erste Fördervorrichtung 15 bewegt gemäss Fig. 4 zuerst die letzte Patrone 22 eines Sektors des Trommelmagazins 10 schrittweise in die Stellung 221, 222 223, wobei der obere Mitnehmer 21 wirksam ist. Anschliessend bewegt die erste Fördervorrichtung die erste Patrone 24 des nächsten Sektors des Trommelmagazins 10 schrittweise in die Stellung 241, 242 und 243, wobei der untere Mitnehmer 20 (Fig. 3) wirksam ist. Bei der Verschiebung der letzten Patrone 22 des einen Sektors befinden sich die beiden Klappen 32 und 33 in der mit ausgezogenen Linien gezeigten Stellung, und bei der Verschiebung der ersten Patrone 24 des nächsten Sektors befinden sich die beiden Klappen 32 und 33 in der mit gestrichelten Linien gezeigten Stellung. Nach dem Verschieben der letzten Patrone 22 des vorhergehenden Sektors und vor dem Verschieben der ersten Patrone 24 des nächstfolgenden Sektors ist es daher notwendig, die Klappen 32 und 33 aus der mit ausgezogenen Linien dargestellten Lage in die mit gestrichelten Linien gezeigte Lage zu schwenken. Anschliessend werden die beiden Klappen 32 und 33 bei jeder nächstfolgenden Patrone etwas in Richtung des Pfeiles B verschwenkt, da während der Verschiebung der Patronen durch die Fördervorrichtung 15 sich auch das Trommelmagazin 10 in Richtung des Pfeiles B bewegt.

Statt der Stange oder dem Schieber 46 (Fig. 4) kann jede einzelne Klappe 32 und 33 durch eine separate Kurvenscheibe 36 angetrieben sein. Wie aus Fig. 3 ersichtlich, kann die eine Klappe 33 durch zwei hintereinander angeordnete Klappen 33 und 33a ersetzt werden, die auf einer gemeinsamen Achse 34 gelagert sind, wobei die eine Klappe 33 das hintere Ende einer Patrone 22, 24 abstützt und die andere Klappe 33a das vordere Ende der selben Patrone 22, 24 abstützt. Die gegenüberliegende Klappe 32 stützt den mittleren Teil der Patrone 22, 24 ab. Da die im Trommelmagazin 10 befindlichen Patronen 22, 24 sich auf einem Kreis bewegen (siehe Fig. 1), legt das vordere Ende der Patrone 22, 24 einen kleineren Weg zurück als das hintere Ende, die beiden hintereinander angeordneten Klappen 33 und 33a müssen daher nicht um denselben Betrag geschwenkt werden, vorzugsweise ist daher für jede Klappe 33 und 33a je eine separate Steuerkurve 36 bzw. 36a vorgesehen, wobei die beiden Steuerkurven 36 und 36a verschieden geformt sind.

## Patentansprüche

1. Fördervorrichtung zum Zuführen von Patronen (22, 24) zu einer Feuerwaffe aus einem Trommelmagazin (10), das in eine Anzahl Sektoren unterteilt ist, in denen sich je eine Patronenreihe (22, 24) befindet,
- mit einer ersten Fördervorrichtung (15, 16), welche die Patronenreihen (22, 24) nacheinander aus den Sektoren des Trommelmagazins (10) herausschiebt,
- mit einer zweiten Fördereinrichtung (30) zum Transport der aus den Sektoren herausgeschobenen Patronen (22, 24) zur Feuerwaffe,
- mit Mitteln, um das Trommelmagazin (10) in einer bestimmten Richtung zu drehen, wobei jeder Sektor des Trommelmagazins (10) eine Entnahmestellung erreicht, während sich das Trommelmagazin (10) in der genannten Richtung dreht, - jede Patronenreihe wird in einer ersten, gegebenen Richtung aus dem in Entnahmestellung befindlichen Sektor herausgeschoben,
- diese erste Fördervorrichtung ist schräg angeordnet, diese Schräglage ergibt sich als Resultierende aus der gegebenen Drehrichtung des Trommelmagazins (10) und der gegebenen Richtung, in welcher die Patronen (22, 24) aus den Sektoren herausgeschoben werden,
- mit einer Rücklaufsperre (32, 33) - die mindestens eine schwenkbare Klappe (32, 33) aufweist - zwischen den beiden Fördervorrichtungen (15, 16, 30), um zu verhindern, dass Patronen (22, 24) in die bereits entleerten Sektoren hineinfallen, dadurch gekennzeichnet, dass die Rücklaufsperre (32, 33) mindestens eine zusätzliche, ebenfalls schwenkbare Klappe (32, 33) aufweist, die miteinander verbunden sind und die zusammen einen sich zuerst verengenden und sich wieder erweiternden Kanal bilden, durch den die Patronen (22, 24) aus dem Magazin (10) durch die erste Fördervorrichtung (15, 16) zur zweiten Fördervorrichtung (30) geschoben werden.

2. Fördervorrichtung nach Anspruch 1, dadurch gekennzeichnet, dass die beiden Klappen (32, 33) über ein Gestänge oder einen Schieber (46) miteinander verbunden sind und dass eine Kurvenscheibe (36) zum Verschwenken der beiden Klappen (32, 33) angeordnet ist.

3. Fördervorrichtung nach Anspruch 1, dadurch gekennzeichnet, dass die beiden Klappen (32, 33) separat durch je eine Kurvenscheibe (36) angetrieben sind.

4. Fördervorrichtung nach Anspruch 1, dadurch gekennzeichnet, dass der schwenkbare, trichterförmige Kanal durch drei schwenkbare Klappen (32, 33, 33a) gebildet wird, von denen eine Klappe (32) sich auf der einen Seite der Patrone (22, 24) in deren mittleren Teil befindet und sich die anderen beiden Klappen (33, 33a) auf der gegenüberliegenden Seite der Patrone (22, 24) am vorderen bzw. hinteren Ende derselben befinden.

5. Fördervorrichtung nach Anspruch 4, dadurch gekennzeichnet, dass für die beiden auf einer Seite der Patrone (22, 24) angeordneten Klappen (33, 33a) je eine separate Steuerkurve (36, 36a) angeordnet ist und dass die dritte Klappe (32) über einen Schieber (46) mit den beiden anderen Klappen (33, 33a) verbunden ist.

## Claims

1. Conveyor device for feeding cartridges (22, 24) to a gun from a drum magazine (10) subdivided into a number of sectors, each containing a row of cartridges (22, 24),
- with a first conveyor device (15, 16) which pushes the rows of cartridges (22, 24) one by one out of the sectors of the drum magazine (10);
- with a second conveyor device (30) for transporting to the gun the cartridges (22, 24) pushed out of the sectors;
- with means to turn the drum magazine (10) in a given direction, each sector of the drum magazine (10) reaching a withdrawal position as the drum magazine (10) turns in said direction;
- each row of cartridges is pushed in a first, given direction from the sector currently in the withdrawal position;
- this first conveyor device is arranged at an angle, and its angular position forms the resultant of the given direction of rotation of the drum magazine (10) and the given direction in which the cartridges (22, 24) are pushed out of the sectors;
- with a return stop (32, 33) - which has at least one swivellable flap (32, 33), - between the two conveyor devices (15, 16, 30), to prevent cartridges (22, 24) from falling into the sectors that have already been emptied, characterised in that the return stop (32, 33) has at least one additional, likewise swivellable flap (32, 33), which are interconnected and which together constitute a passage, initially narrowing and then broadening out, which is funnel-shaped and adapted to swivel, and along which the cartridges (22, 24) are pushed out of the magazine (10) by the first conveyor device (15, 16) to the second conveyor device (30).

2. Conveyor device according to Claim 1, characterised in that the two flaps (32, 33) are interconnected by means of a rod or a slide (46), and that a disc cam (36) is arranged so as to swivel the two flaps (32, 33).

3. Conveyor device according to Claim 1, characterised in that the two flaps (32, 33) are each driven by a separate disc cam (36).

4. Conveyor device according to Claim 1, characterised in that the swivellable, funnel-shaped passage is constituted by three swivellable flaps (32, 33, 33a), of which one flap (32) is situated on one side of the cartridge (22, 24) in the middle portion thereof and the other two flaps (33, 33a) are situated on the opposite side of the cartridge (22, 24), respectively at the front and back ends thereof.

5. Conveyor device according to Claim 4, characterised in that for each of the two flaps (33, 33a) arranged on one side of the cartridge (22, 24) there is arranged a separate disc cam (36, 36a), and in that the third flap (32) is connected to the other two flaps (33, 33a) by means of a slide (46).

## Revendications

1. Dispositif d'alimentation pour l'approvisionnement en cartouches d'une arme à feu à partir d'un magasin à tambour (10) qui est divisé en plusieurs secteurs dans chacun desquels se trouve une série de cartouches,
- avec un premier dispositif d'approvisionnement (15, 16) qui extrait les séries de cartouches (22, 24) successivement des secteurs du magasin à tambour (10),
- avec un second dispositif d'approvisionnement (30) pour le transfert des cartouches (22, 24) extraites des secteurs vers l'arme à feu,
- avec des moyens pour faire tourner le magasin à tambour (10) dans un sens déterminé où chaque secteur atteint une position d'extraction, le magasin à tambour (10) tournant dans le sens cité,
- chaque série de cartouches est extraite dans une première direction donnée du secteur se trouvant en position d'extraction,
- ce premier dispositif d'extraction est disposé obliquement, cette position oblique s'obtient en tant que résultante du sens de rotation donné du magasin à tambour (10) et de la direction donné dans laquelle les cartouches (22, 24) sont extraites des secteurs,
- avec un système anti-retour (32, 33), qui comporte au moins un volet pivotant (32, 33), entre les deux dispositifs d'approvisionnement (15, 16 et 30) pour empêcher que des cartouches retombent à l'intérieur d'un secteur déjà vidé, caractérisé en ce que le système anti-retour (32,33) comporte au moins de la même manière un volet pivotant additionnel (32, 33) qui sont liés les uns aux autres et qui allant d'abord en se rétrécissant, puis en s'élargissant forment ensemble un canal pivotant en forme d'entonnoir, à travers lequel les cartouches
(22, 24) sont déplacées du magasin (10) par le premier dispositif d'approvisionnement (15, 16) vers le second dispositif d'approvisionnement (30).

2. Dispositif d'alimentation pour l'approvisionnement selon la revendication 1, caractérisé en ce que les deux volets (32, 33) sont reliés par une tringle ou un coulisseau (46) et en ce qu'une came (36) est placée pour faire pivoter les deux volets (32, 33).

3. Dispositif d'alimentation pour l'approvisionnement selon la revendication 1, caractérisé en ce que les deux volets (32, 33) sont entraînés séparément chacun par une came (36).

4. Dispositif d'alimentation pour l'approvisionnement selon la revendication 1, caractérisé en ce que le canal pivotant en forme d'entonnoir est formé par trois volets pivotants (32, 33, 33a) dont un des volets (32) se trouve sur l'un des côtés au milieu des cartouches (22, 24) et les deux volets (33, 33a) se trouvent sur le côté opposé des cartouches (22, 24) à l'extrémité antérieure ou postérieure de celles-ci.

5. Dispositif d'alimentation pour l'approvisionnement selon la revendication 4, caractérisé en ce que pour les deux volets (33, 33a) placés sur un des côtés des cartouches (22, 24) est disposée une came distincte (36, 36a) et en ce que le troisième volet (32) est relié par un coulisseau (46) aux deux autres volets (33, 33a).
